# EUROPÄISCHE PATENTSCHRIFT

(11) **EP 2 577 193 B1**
(45) Veröffentlichungstag und Bekanntmachung des Hinweises auf die Patenterteilung: **12.07.2017**
(21) Anmeldenummer: 11720501.3
(22) Anmeldetag: 19.05.2011
(51) Int. Cl.: F25D 17/04

(54) **KÜHLGERÄT MIT NIEDERDRUCKAUFBEWAHRUNGSEINHEIT**
REFRIGERATION DEVICE WITH DEPRESSURISED UNIT
APPAREIL FRIGORIFIQUE AVEC UNITÉ DÉPRESSURISÉE

(30) Priorität: 28.05.2010 CN 201010190991
(43) Veröffentlichungstag der Anmeldung: 10.04.2013
(73) Patentinhaber: BSH Hausgeräte GmbH, 81739 München (DE)
(72) Erfinder: JIA, Baoying, Chuzhou city Anhui 239016 (CN); MA, Jingdong, Chuzhou Anhui 239016 (CN); TAO, Feng, CN / Chuzhou 239016 (CN); YANG, Zhenyu, Chuzhou Anhui 239016 (CN); ZHAO, Defei, 239016 Chuzhou (CN)
(86) Internationale Anmeldenummer: PCT/EP2011/058151
(87) Internationale Veröffentlichungsnummer: WO 2011/147736

(56) Entgegenhaltungen:
- FR-A- 911 025
- JP-A- 2005 030 648
- US-A- 5 271 240
- US-A1- 2006 090 427

## Beschreibung

### GEBIET DER ERFINDUNG

Die vorliegende Erfindung betrifft ein Kühlgerät, genauer ein Kühlgerät, mittels dessen Gegenstände in einer Niederdruckumgebung aufbewahrt werden können.

### HINTERGRUND

Um einen unterschiedlichen Aufbewahrungszustand bereitzustellen, wurde ein Kühlgerät im Stand der Technik entwickelt, mittels dessen Gegenstände in einer Niederdruckumgebung aufbewahrt werden können. Ein solches Kühlgerät umfasst üblicherweise eine evakuierbare Aufbewahrungskammer. Indem Luft aus dem Innenraum der Aufbewahrungskammer evakuiert wird, wird der Luftinhalt im Inneren der Aufbewahrungskammer verringert, so dass der Oxidationsprozess von Lebensmitteln geschwächt wird und somit die Aufbewahrungszeit und die Qualität der Lebensmittel verbessert werden kann. Aus CN101342970A und aus JP2005/030648A1 sind jeweils Kühlschränke mit einer evakuierbaren Aufbewahrungskammer (auch " Niederdruckkammer" genannt) bekannt, bei denen die evakuierbare Aufbewahrungskammer durch eine Niederdruckaufbewahrungseinheit begrenzt ist, die unabhängig von einem Korpus des Kühlschranks konstruiert ist und beweglich in einer Kühlkammer des Kühlschranks aufgenommen ist. Der Korpus des Kühlschranks ist mit einer Vakuumpumpe, die zur Evakuierung von Luft aus der Aufbewahrungskammer verwendet wird, um so den Druck in der Aufbewahrungskammer zu verringern, und mit einer mit der Vakuumpumpe verbundenen Fluidrohrleitung ausgestattet. Die Fluidrohrleitung liegt in der Kühlkammer an einem Ende frei, um somit mit einer Anschlusstülle an einem rückwärtigen Ende der Niederdruckaufbewahrungseinheit verbunden zu werden, so dass die Vakuumpumpe mit der Aufbewahrungskammer in Fluidverbindung gebracht werden kann. Bei beiden bekannten Geräten ist eine Verbindung zwischen der Fluidrohrleitung und der Anschlusstülle unzugänglich.

Aus FR 911 025 ist ein Kältegerät bekannt, bei dem eine Niederdruckaufbewahrungseinheit am Boden einer Kühlkammer angeordnet und mit Hilfe einer Pumpenbaugruppe evakuierbar ist, die innerhalb der Kühlkammer auf der Niederdruckaufbewahrungseinheit angeordnet ist.

### ZUSAMMENFASSUNG DER ERFINDUNG

Es ist eine Aufgabe der vorliegenden Erfindung, bei einem Kältegerät der aus FR 911 025, CN101342970A oder JP2005/030648A1 bekannten Art die Zugänglichkeit der Verbindung zwischen Niederdruckaufbewahrungseinheit und Fluidrohrleitung bei gleichzeitiger, effizienter Nutzung des im Aufbewahrungsfach verfügbaren Platzes zu gweährleisten. Die Aufgabe wird gelöst durch ein Kühlgerät mit den Merkmalen des Anspruchs 1.

Da das erste Verbindungsstück den für die Niederdruckaufbewahrungseinheit verfügbaren Raum nicht in einer seitlichen Richtung und einer Richtung von vorne nach hinten einschränkt, kann die Niederdruckaufbewahrungseinheit eine größere Breite und Länge aufweisen. Dies ermöglicht es nicht nur, die Aufnahmekapazität der Niederdruckaufbewahrungseinheit zu erhöhen, sondern stellt auch eine Möglichkeit bereit, dass durch eine vernünftige Anordnung der von dem Korpus unabhängig konstruierten Niederdruckaufbewahrungseinheit die Niederdruckaufbewahrungseinheit wie ein integraler Bestandteil des Korpus aussieht, so dass das Kühlgerät ansehnlicher ist

Die Niederdruckaufbewahrungseinheit liegt näher an der Fachrückwand als der Aufbewahrungsbehälter, und das erste Verbindungsstück befindet sich in einem Raum, der durch eine obere Wand der Niederdruckaufbewahrungseinheit, eine Behälterrückwand des Aufbewahrungsbehälters und die Fachrückwand begrenzt wird. Daher kann die Breite des Aufbewahrungsbehälters nicht durch das erste Verbindungsstück beschränkt werden. Somit ist es möglich, eine entsprechende Seite des Aufbewahrungsbehälters direkt angrenzend an die Fachseitenwand anzuordnen, so dass das vordere Ende des Aufbewahrungsfachs kompakter aussieht.

Andere technische Einzelmerkmale oder deren Kombinationen, die als technische Merkmale angesehen werden, die die vorliegende Erfindung kennzeichnen, werden in den beigefügten Ansprüchen dargelegt.

Gemäß einer bevorzugten Ausführungsform der vorliegenden Erfindung umfasst das Kühlgerät des Weiteren eine zumindest teilweise in dem Aufbewahrungsfach befindliche Ventilatorbaugruppe, ein Abstand ist zwischen der Ventilatorbaugruppe und der Fachseitenwand gebildet, und das erste Verbindungsstück befindet sich zwischen der Ventilatorbaugruppe und der Fachseitenwand. Einerseits kann dies die Luftzirkulation in dem Aufbewahrungsfach erleichtern. Da der Raum um die Ventilatorbaugruppe herum nicht zur Aufbewahrung von Gegenständen angepasst werden kann, wird der verfügbare Raum des Aufbewahrungsfachs nicht durch das Anordnen des ersten Verbindungsstücks in dem Raum um die Ventilatorbaugruppe herum verringert, so dass dies die Raumausnutzung des Aufbewahrungsfachs erhöhen kann.

Gemäß einer bevorzugten Ausführungsform der vorliegenden Erfindung erstreckt sich das erste Verbindungsstück von der Fachseitenwand des Aufbewahrungsfachs in das Aufbewahrungsfach. Da das erste Verbindungsstück an der Seite des Korpus auf der Fachseitenwand vorgesehen ist, können alle Tätigkeiten beim Herstellen der Flüssigkeitsverbindung der Niederdruckaufbewahrungseinheit mit der Evakuierungsvorrichtung unter der visuellen Kontrolle des Bedieners durchgeführt werden, so dass die Niederdruckaufbewahrungseinheit zuverlässiger mit der Evakuierungsvorrichtung verbunden werden kann, um die Luftdichtigkeit zu gewährleisten. Ferner kann die Verbindung zwischen dem ersten Verbindungsstück und dem zweiten Verbindungsstück auf verschiedene Weisen ausgeführt werden und ist nicht auf die Verbindungsart mittels einer im Stand der Technik verwendeten elastischen Saugdüse beschränkt. Ferner kann für solch ein Kühlgerät, bei dem der Verdampfer in der Fachrückwand oder direkt angrenzend an die Fachrückwand angeordnet ist, die Möglichkeit verringert werden, dass die Fluidrohrleitung aufgrund Einfrierens verstopft wird, indem das erste Verbindungsstück in der Fachseitenwand angeordnet wird, in der Verdampfer nicht angeordnet ist.

Gemäß einer bevorzugten Ausführungsform der vorliegenden Erfindung weist die Niederdruckaufbewahrungseinheit einen Evakuierungskanal zur Fluidverbindung mit der Aufbewahrungskammer auf, umfasst der Evakuierungskanal ein zweites Verbindungsstück zur Fluidverbindung mit dem ersten Verbindungsstück, und durchdringt der Evakuierungskanal eine Rückwand der Niederdruckaufbewahrungseinheit, um mit der Aufbewahrungskammer in Fluidverbindung zu stehen. Da es üblicherweise notwendig ist, zwischen der Fachrückwand und dem Aufbewahrungsbehälter einschließlich der Niederdruckaufbewahrungseinheit einen Zwischenraum beizubehalten, um somit die Luftzirkulation zu ermöglichen, wird dies die Raumausnutzung des Aufbewahrungsfachs ermöglichen, indem der Evakuierungskanal an der Rückwand der Niederdruckaufbewahrungseinheit angeordnet wird. Da die Rückwand der Niederdruckaufbewahrungseinheit nicht ohne weiteres von einem Nutzer beim Gebrauch des Kühlgeräts eingesehen werden kann, kann dies ferner die Verbesserung des Erscheinungsbildes des Kühlgerätes ermöglichen.

Gemäß einer bevorzugten Ausführungsform der vorliegenden Erfindung ist zumindest an einem Ende des zweiten Verbindungsstücks das zweite Verbindungsstück oberhalb der oberen Wand der Niederdruckaufbewahrungseinheit angeordnet. Dies kann die Arbeit eines Nutzers/Arbeiters erleichtern, die Fluidverbindung zwischen dem ersten Verbindungsstück und dem zweiten Verbindungsstück herzustellen.

Gemäß einer bevorzugten Ausführungsform der vorliegenden Erfindung erstreckt sich das zweite Verbindungsstück nach vorne. Dies kann die Arbeit eines Nutzers/Arbeiters erleichtern, die Fluidverbindung zwischen dem ersten Verbindungsstück und dem zweiten Verbindungsstück herzustellen.

Obwohl es machbar ist, dass das erste Verbindungsstück direkt mit dem zweiten Verbindungsstück mechanisch verbunden ist, umfasst das Kühlgerät gemäß einer bevorzugten Ausführungsform der vorliegenden Erfindung des Weiteren eine Verbindungsleitungseinheit, die unabhängig von dem ersten Verbindungsstück und dem zweiten Verbindungsstück konstruiert ist und mit dem ersten Verbindungsstück und mit dem zweiten Verbindungsstück in Fluidverbindung steht und mechanisch verbunden ist.

Gemäß einer bevorzugten Ausführungsform der vorliegenden Erfindung umfasst das Kühlgerät ein Evakuierungsventil zum selektiven Schließen oder Öffnen des Evakuierungskanals, und das zweite Verbindungsstück ist einstückig an ein Ventilgehäuse des Evakuierungsventils angeformt. Dies ermöglicht es, die Teilezahl der Niederdruckaufbewahrungseinheit zu verringern und somit die Verwaltungs- und Produktionskosten des Kühlgeräts zu senken.

Gemäß einer bevorzugten Ausführungsform der vorliegenden Erfindung ist die Fluidrohrleitung zumindest teilweise in einer Wärmeisolationsschicht des Korpus angeordnet. Bevorzugter ist der Verdampfer zum Kühlen des Aufbewahrungsfachs derart angeordnet, dass er von der Fluidrohrleitung wärmeisoliert ist. Somit kann vermieden werden, dass die Fluidrohrleitung um den eine geringere Temperatur aufweisenden Wärmetauscher angeordnet ist, so dass dies ermöglicht, zu verhindern, dass das Innere der Fluidrohrleitung verstopft wird, da sie wegen der Nachbarschaft zu dem Wärmetauscher einfriert.

Gemäß einer bevorzugten Ausführungsform der vorliegenden Erfindung weist die Niederdruckaufbewahrungseinheit eine Breite auf, die etwas geringer ist als die des Aufbewahrungsfachs, und ein Paar Seitenwände der Niederdruckaufbewahrungseinheit ist jeweils benachbart zu den entsprechenden Fachseitenwänden des Aufbewahrungsfachs angeordnet. In dem Fall weist die Niederdruckaufbewahrungseinheit eine größere Breite auf, um ihre Aufnahmefähigkeit zu erhöhen. Es ist so eine Möglichkeit vorgesehen, dass die unabhängig von dem Korpus ausgebildete Niederdruckaufbewahrungseinheit, indem man sie veränderbar anordnet, wie ein integraler Bestandteil des Aufbewahrungsfachs aussehen kann, so dass das Kühlgerät populärer ist.

Die Konstruktion der vorliegenden Erfindung und andere Aufgaben und günstige Wirkungen der vorliegenden Erfindung werden durch die Beschreibung von bevorzugten Ausführungsformen in Verbindung mit den Zeichnungen verständlich.

### KURZE BESCHREIBUNG DER ZEICHNUNGEN

Als Teil der Beschreibung, und um die vorliegende Erfindung weiter zu erklären, verdeutlichen die Zeichnungen bevorzugte Ausführungsformen der vorliegenden Erfindung, und werden zusammen mit der Beschreibung verwendet, um das Prinzip der vorliegenden Erfindung zu erklären. In den Zeichnungen zeigen:
Figur 1 eine schematische Perspektivansicht eines Kühlgerätes gemäß einer bevorzugten Ausführungsform der vorliegenden Erfindung, wobei eine Tür des Kühlgeräts nicht gezeigt ist;
Figur 2 eine schematische Querschnittsansicht des Kühlgerätes gemäß der bevorzugten Ausführungsform der vorliegenden Erfindung entlang einer Richtung A-A in Figur 1, wobei das erste und das zweite Verbindungsstück nicht miteinander verbunden sind;
Figur 3 eine schematische Querschnittsansicht des Kühlgerätes gemäß der bevorzugten Ausführungsform der vorliegenden Erfindung entlang einer Richtung B-B in Figur 1, wobei das erste und das zweite Verbindungsstück nicht miteinander verbunden sind;
Figur 4 eine schematische Perspektivansicht einer Verbindungsleitungseinheit gemäß einer bevorzugten Ausführungsform der vorliegenden Erfindung, zum Verbinden des ersten Verbindungsstücks und des zweiten Verbindungsstücks.

### DETAILLIERTE BESCHREIBUNG DER ERFINDUNG

Wie in den Figuren 1, 2 und 3 gezeigt, umfasst ein Kühlgerät 1 einen wärmeisolierten Korpus 2, wobei der Korpus 2 eine äußere Hülle 2a, eine innere Hülle 2b und zwischen ihnen eine Wärmeisolationsschicht 2c umfasst. Der Korpus 2 definiert eine Mehrzahl von wärmeisolierten Aufbewahrungsfächern 3, 4 und 5 zur Aufbewahrung von Gegenständen, wie etwa Lebensmitteln. Bei der vorliegenden Ausführungsform sind die Aufbewahrungsfächer jeweils ein oberes Kühlfach 3, ein unteres Gefrierfach 5 und ein Konservierungsfach 4, wobei das Konservierungsfach sich zwischen dem oberen und dem unteren Fach befindet und auf einer Temperatur von etwas über null Grad Celsius gehalten wird. Die Aufbewahrungsfächer 3, 4 und 5 können jeweils mit ihren entsprechenden Türen geschlossen werden (wie in Figur 2 gezeigt).

Es ist zu beachten, dass die vorliegende Erfindung nicht auf die genaue Anordnung der Aufbewahrungsfächer in dem Kühlgerät beschränkt ist. Die vorliegende Erfindung kann für andere Formen von Kühlgeräten gelten, wie etwa einem Kühlschrank mit einer Kühlkammer und einer Gefrierkammer, die in einer oben-unten oder unten-oben angeordneten Weise platziert sind, einem Kombinationskühlschrank mit nebeneinander liegender Anordnung, und einem Kühlschrank mit einer mit Schubladen versehenen Tür und/oder einem Glastür-Kombinationskühlschrank mit nebeneinander liegender Anordnung.

Das Kühlgerät 1 weist ein Verdunstungskühlsystem mit geschlossenem Kreislauf auf. Das Kühlsystem umfasst zumindest einen Kompressor, einen Kondensator, eine Drosselklappenvorrichtung und einen Verdampfer. Bei der vorliegenden Ausführungsform ist der Kompressor 60 in einer Kompressorkammer 62 auf einem Boden des Korpus 2 montiert. Da das Kühlsystem im Stand der Technik wohlbekannt ist, wird auf eine detailliertere Erklärung seines Kühlprinzips und seines Aufbaus verzichtet.

Das Kühlgerät 1 ist mit einer Niederdruckaufbewahrungseinheit 7 versehen, die unabhängig von dem Korpus 2 konstruiert wird und dann an dem Korpus 2 befestigt wird. Die Niederdruckaufbewahrungseinheit 7 weist eine evakuierbare Aufbewahrungskammer 32 auf, die eine Fluiddichtigkeit aufrechterhalten kann.

Bei der vorliegenden Ausführungsform ist die Niederdruckaufbewahrungseinheit 7 in dem Konservierungsfach 4 vorgesehen. Das Konservierungsfach 4 umfasst eine Fachrückwand 4a, eine sich vertikal erstreckende linke (nicht gezeigt) und rechte (4c) Fachseitenwand, und eine sich im Wesentlichen horizontal ersteckende obere und untere Fachwand 4e und 4f. Diese Fachwände begrenzen einen wärmeisolierten und vorne offenen Raum.

Bei der vorliegenden Ausführungsform wird das Konservierungsfach 4 in direkter Kühlweise gekühlt. Ein dem Konservierungsfach 4 zugeordneter Verdampfer 61 befindet sich in der Fachrückwand 4a und ist direkt an die innere Hülle 2b angrenzend angeordnet. In diesem Fall ist der Verdampfer 61 ein Plattenverdampfer. In einer alternativen Ausführungsform kann der Verdampfer sich auch in dem Konservierungsfach 4 befinden und direkt an die Fachrückwand 4a angrenzend angeordnet sein. In diesem Fall ist der Verdampfer ein Lamellenverdampfer.

Bei der vorliegenden Ausführungsform weist die Niederdruckaufbewahrungseinheit 7 die Form eines im Wesentlichen flachen, rechteckigen Körpers auf. Die Niederdruckaufbewahrungseinheit umfasst einen Hauptkörper 8, der an einem Ende geöffnet ist, und einen schubladenartigen Behälter 9, der beweglich in dem Hauptkörper 8 aufgenommen ist.

Der Hauptkörper 8 begrenzt einen flachen Aufnahmeraum mit einer vorderen Öffnung. Eine Vorderwand des schubladenartigen Behälters 9 bildet eine Tür 10 zum Schließen der vorderen Öffnung des Hauptkörpers 8. Ein schalenförmiger Aufnahmekörper 12 ist mit einer Rückseite der Tür 10 verbunden, um Gegenstände aufzubewahren. Die Aufbewahrungskammer 32 wird durch den Hauptkörper 8 zusammen mit der Tür 10 definiert, wobei sich der schalenförmige Aufnahmekörper 12 in der Aufbewahrungskammer 32 befindet.

Die Niederdruckaufbewahrungseinheit 7 befindet sich am Boden des Konservierungsfachs 4 und ist auf der unteren Fachwand 4f des Konservierungsfachs 4 gelagert. Der Hauptkörper 8 wird im Korpus 2 aufgenommen und dann befestigt. Es wird bevorzugt, wenn der Hauptkörper 8 in dem Konservierungsfach 4 entfernbar befestigt ist. Ein Nutzer kann auf die Gegenstände in der Niederdruckaufbewahrungseinheit 7 zugreifen, indem er den schubladenartigen Behälter 9 herauszieht.

Die Breiten des Hauptkörpers 8 und der Tür 10 sind jeweils etwas geringer als die Breite des Konservierungsfachs 4. Die linken und rechten Seitenflächen des Hauptkörpers und der Tür sind jeweils angrenzend an die linke und die rechte Fachseitenwand 4c des Konservierungsfachs 4 angeordnet, und Lücken sind jeweils zwischen den entsprechenden linken und rechten Seitenflächen und der linken und rechten Fachseitenwand gebildet, so dass der Hauptkörper 8 und die Tür 10 in das Konservierungsfach 4 eingesetzt oder aus dem Konservierungsfach 4 herausgezogen werden können. Um die Lücken zwischen den beiden Seiten der Niederdruckaufbewahrungseinheit 7 und der linken Fachseitenwand und der rechten Fachseitenwand 4c zu schützen, kann die Niederdruckaufbewahrungseinheit 7 ein verformbares Lückenschutzstück (nicht gezeigt) umfassen, das an dem vorderen Ende des Hauptkörpers 8 vorgesehen ist und verwendet wird, um die Lücken zwischen dem Hauptkörper 8 und der linken Fachseitenwand 4b und der rechten Fachseitenwand 4c abzudecken.

Die Tür 10 ist mit einem Gaszufuhrdurchlass (nicht gezeigt) zur Fluidverbindung mit dem Innenraum und dem Außenraum der Aufbewahrungskammer 32 und einem Gaszufuhrventil (nicht gezeigt) zum Öffnen oder Schließen des Gaszufuhrdurchlasses versehen. Wenn der Gaszufuhrdurchlass durch das Gaszufuhrventil geöffnet wird, kann Gas von außen durch den Gaszufuhrdurchlass in die Aufbewahrungskammer 32 eintreten, und somit wird der Niederdruckzustand der Aufbewahrungskammer 32 abgebaut.

Bei der vorliegenden Ausführungsform ist ein Konservierungsbehälter 6, der eine höhere Feuchtigkeit aufweist und zur Aufbewahrung von Lebensmitteln wie etwa Gemüse und dergleichen angepasst ist, oberhalb der Niederdruckaufbewahrungseinheit 7 vorgesehen. Der Konservierungsbehälter 6 ist entfernbar in dem Konservierungsfach 4 gelagert.

Zwischen einer Behälterrückwand 6a des Konservierungsbehälters 6 und der Fachrückwand 4a besteht ein Zwischenraum, der bedeutend größer ist als der Abstand zwischen einer Rückwand 16 der Niederdruckaufbewahrungseinheit 7 und der Fachrückwand 4a. Bei der vorliegenden Ausführungsform weist der Konservierungsbehälter 6 eine vordere Stirnfläche auf, die im Wesentlichen koplanar mit einer vorderen Stirnfläche der Niederdruckaufbewahrungseinheit 7 ist. In einer Richtung von vorne nach hinten weist der Konservierungsbehälter 6 eine Länge auf, die geringer ist als die der Niederdruckaufbewahrungseinheit 7.

Hinter dem Konservierungsbehälter 6 ist eine Ventilatorbaugruppe 63 vorgesehen. Die Ventilatorbaugruppe 63 liegt im Konservierungsfach 4 zumindest teilweise frei. Die Ventilatorbaugruppe 63 ist jeweils durch einen Zwischenraum von der linken Fachseitenwand und der rechten Fachseitenwand 4c getrennt.

Bei der vorliegenden Ausführungsform bringt die Ventilatorbaugruppe 63 Luft dazu, in dem Konservierungsfach 4 zu zirkulieren. Bei einer alternativen Ausführungsform kann die Ventilatorbaugruppe 63 zum Beispiel auch zum Bewegen von Luft in der Konservierungskammer verwendet werden.

Es versteht sich, dass in einer alternativen Ausführungsform die Niederdruckaufbewahrungseinheit 7 auch in anderen Aufbewahrungsfächern angeordnet sein kann, wie etwa dem Kühlfach 3 oder einer Kammer mit variabler Temperatur, deren Temperatur zwischen einer Kühltemperaturzone und einer Gefriertemperaturzone geschaltet werden kann. Offensichtlich kann der Konservierungsbehälter 6 ein beliebiger Aufbewahrungsbehälter sein, oder kann sogar ein weiterer Niederdruckaufbewahrungsbehälter sein.

Das Kühlgerät 1 umfasst eine Evakuierungsvorrichtung 70 zum Evakuieren von Gas aus der Aufbewahrungskammer 32 und eine Fluidrohrleitung 71, die an dem Korpus 2 befestigt und mit der Evakuierungsvorrichtung 70 verbunden ist. Bei der vorliegenden Ausführungsform ist die Evakuierungsvorrichtung 70 eine Vakuumpumpe, die in der Kompressorkammer 62 angeordnet ist.

Die Fluidrohrleitung 71 ist an einem Ende mit der Evakuierungsvorrichtung 70 verbunden. Das andere Ende der Fluidrohrleitung 71 durchdringt die Wärmeisolationsschicht 2c und erstreckt sich dann in das Konservierungsfach 4, um somit ein erstes Verbindungsstück 72 zur Fluidverbindung mit der Niederdruckaufbewahrungseinheit 7 zu bilden. Nach einer bevorzugten Ausführungsform der vorliegenden Erfindung erstreckt sich das erste Verbindungsstück 72 von der rechten Fachseitenwand 4c des Konservierungsfachs 4 in das Konservierungsfach 4. Daher kann die Fluidrohrleitung 71 so angeordnet werden, dass sie von dem Verdampfer 61 wärmeisoliert ist. Wie in den Figuren 2 und 3 gezeigt, ist die Fluidrohrleitung 71 durch die Wärmeisolationsschicht 2c von dem Verdampfer 61 wärmeisoliert.

Das erste Verbindungsstück 72 liegt in der Form eines harten Rohrs vor, das sich über eine vorbestimmte Länge in das Konservierungsfach 4 hinein erstreckt, so dass das erste Verbindungsstück 72 die Niederdruckaufbewahrungseinheit 7 vertikal überlappt. Im Vergleich zu der vorderen Öffnung des Konservierungsfachs 4 ist das erste Verbindungsstück 72 näher an der Fachrückwand 4a. Jedoch ist das erste Verbindungsstück durch einen Abstand von der Fachrückwand 4a getrennt. Das erste Verbindungsstück 72 befindet sich angrenzend an das rückwärtige Ende der Niederdruckaufbewahrungseinheit 7.

In einer Richtung von vorne nach hinten gesehen, befindet sich das erste Verbindungsstück 72 zwischen dem Konservierungsbehälter 6 und der Fachrückwand 4a. In der vertikalen Richtung gesehen, ist das erste Verbindungsstück 72 oberhalb der Niederdruckaufbewahrungseinheit 7 angeordnet. In der seitlichen Richtung gesehen, befindet sich das erste Verbindungsstück 72 zwischen der Ventilatorbaugruppe 63 und der rechten Fachseitenwand 4c.

Das heißt, bei der vorliegenden Ausführungsform befindet sich das erste Verbindungsstück 72 innerhalb eines Raums, der durch eine obere Wand 21 der Niederdruckaufbewahrungseinheit 7, die Behälterrückwand 6a des Aufbewahrungsbehälters 6 und die Fachrückwand 4a begrenzt wird. Genauer befindet sich das erste Verbindungsstück 72 innerhalb eines Raums, der durch die obere Wand 21 der Niederdruckaufbewahrungseinheit 7, die Behälterrückwand 6a des Aufbewahrungsbehälters 6, die Fachrückwand 4a, eine Seite der Ventilatorbaugruppe 63, die der rechten Fachseitenwand 4c zugewandt ist, und der rechten Fachseitenwand 4c begrenzt wird.

Die Niederdruckaufbewahrungseinheit 7 weist einen Evakuierungskanal auf, der eine Wand der Niederdruckaufbewahrungseinheit 7 durchdringt und somit mit der Aufbewahrungskammer 32 in Fluidverbindung steht. Bei der vorliegenden Ausführungsform durchdringt der Evakuierungskanal die Rückwand 16 der Niederdruckaufbewahrungseinheit 7, so dass er mit der Aufbewahrungskammer 32 in Fluidverbindung steht.

Üblicherweise ist in dem Evakuierungskanal ein Evakuierungsventil zum selektiven Schließen oder Öffnen des Evakuierungskanals vorgesehen. Ein zweites Verbindungsstück 39 ist an einem Ende des Evakuierungskanals vorgesehen, wobei das zweite Verbindungsstück verwendet wird, um mit dem an dem Korpus 2 befestigten ersten Verbindungsstück 72 in Fluidverbindung zu kommen.

Bei der vorliegenden Ausführungsform ist das zweite Verbindungsstück 39 durch ein hartes Rohr mit einer Länge gebildet. Das zweite Verbindungsstück 39 ist an dem Evakuierungsventil angefügt und einstückig an ein Ventilgehäuse 73 des Evakuierungsventils angeformt.

Das zweite Verbindungsstück 39 befindet sich an einem Ende der Rückwand 16 angrenzend an der Fachrückwand 4c. Das zweite Verbindungsstück 39 liegt näher an der Fachrückwand 4a als das erste Verbindungsstück 72.

Der Evakuierungskanal erstreckt sich nach oben über die obere Wand 21 der Niederdruckaufbewahrungseinheit 7 hinaus, so dass das zweite Verbindungsstück 39 oberhalb der oberen Wand 21 der Niederdruckaufbewahrungseinheit 7 angeordnet ist. Bei der vorliegenden Ausführungsform erstreckt sich das zweite Verbindungsstück 39 horizontal nach vorne und auf die rechte Fachseitenwand 4c zu. Es versteht sich, dass in einer alternativen Ausführungsform sich das zweite Verbindungsstück 39 rechtwinklig nach oben erstrecken kann, oder sich nach oben und vorne erstrecken kann.

Das Kühlgerät 1 umfasst eine Verbindungsleitungseinheit, die angepasst werden kann, mechanisch und in Flüssigkeitsverbindung mit dem ersten Verbindungsstück 72 und dem zweiten Verbindungsstück 39 verbunden zu werden, so dass die Niederdruckaufbewahrungseinheit 7 in Flüssigkeitsverbindung mit der Evakuierungsvorrichtung 70 gebracht werden kann.

Bei der in Figur 4 gezeigten Ausführungsform umfasst die Verbindungsleitungseinheit 74 eine erste Schnellkupplung 74a zur mechanischen Verbindung mit dem ersten Verbindungsstück 72, eine zweite Schnellkupplung 74b zur mechanischen Verbindung mit dem zweiten Verbindungsstück 39, und einen harten Rohrkörper 74c zwischen der ersten Schnellkupplung 74a und der zweiten Schnellkupplung 74b. Natürlich ist es möglich, dass der Rohrkörper 74c zumindest teilweise weich ist.

In einer nicht gezeigten alternativen Ausführungsform ist die Verbindungsleitungseinheit durch einen Schlauch gebildet, der mechanisch mit dem ersten Verbindungsstück 72 an einem Ende verbunden ist und mechanisch mit dem zweiten Verbindungsstück 39 an dem anderen Ende verbunden ist. Diese Lösung ist besonders im Falle dessen bevorzugt, dass ein kompaktes Fach mit einer Mehrzahl von Aufbewahrungsbehältern versehen ist.

Beim Zusammenbau wird die Verbindungsleitungseinheit mechanisch mit dem zweiten Verbindungsstück 39 an einem Ende verbunden, und anschließend wird die Niederdruckaufbewahrungseinheit 7 in das Konservierungsfach 4 eingesetzt und darin befestigt. Anschließend wird die Verbindungsleitungseinheit mechanisch mit dem ersten Verbindungsstück 72 an dem anderen Ende verbunden, so dass die Niederdruckaufbewahrungseinheit 7 mit der Vakuumpumpe 70 in Fluidverbindung gebracht wird.

Da das erste an dem Korpus 2 befestigte Verbindungsstück 72 auf der Fachseitenwand 4c des Konservierungsfachs 4 angeordnet ist, können alle Tätigkeiten beim Herstellen der Flüssigkeitsverbindung der Niederdruckaufbewahrungseinheit 7 mit der Evakuierungsvorrichtung 70 unter der visuellen Kontrolle eines Bedieners durchgeführt werden, so dass die Verbindung zwischen der Niederdruckaufbewahrungseinheit 7 und der Evakuierungsvorrichtung 70 zuverlässiger ist. Ferner kann die Art und Weise der Verbindung zwischen dem ersten Verbindungsstück 72 und dem zweiten Verbindungsstück 39 variiert werden.

Falls bei dem Kühlgerät 1 der Verdampfer 61 in der Fachrückwand 4a oder direkt angrenzend an die Fachrückwand 4a angeordnet ist, wird die Möglichkeit, dass die Fluidrohrleitung 71 aufgrund Einfrierens verstopft wird, dadurch verringert, dass das erste Verbindungsstück 72 an der Fachseitenwand 4c angeordnet wird, in der der Verdampfer nicht angeordnet ist.

Ferner wird das an der Niederdruckaufbewahrungseinheit 7 befindliche zweite Verbindungsstück 39 oberhalb der Niederdruckaufbewahrungseinheit 7 angeordnet, so dass das erste Verbindungsstück 72 bequemer mit dem zweiten Verbindungsstück 39 verbunden werden kann.

## Patentansprüche

1. Ein Kühlgerät (1), umfassend:
einen Korpus (2), der eine Mehrzahl von Aufbewahrungsfächern (3, 4, 5) definiert, wobei ein Aufbewahrungsfach (4) eine Fachrückwand (4a), eine sich vertikal erstreckende Fachseitenwand (4c) und eine sich im Wesentlichen horizontal erstreckende obere und untere Fachwand (4e,4f) aufweist;
eine Niederdruckaufbewahrungseinheit (7), die eine evakuierbare Aufbewahrungskammer (32) aufweist, unabhängig von dem Korpus (2) konstruiert ist und in dem Aufbewahrungsfach (4) aufgenommen ist;
eine Fluidrohrleitung (71), die in dem Korpus (2) befestigt ist, wobei die Fluidrohrleitung mit einer Evakuierungsvorrichtung (70) an einem Ende verbunden ist und ein anderes Ende eine Wärmeisolationsschicht (2c) durchdringt und in dem Aufbewahrungsfach (4) freiliegt, um somit als ein erstes Verbindungsstück (72) zur Fluidverbindung mit der Niederdruckaufbewahrungseinheit (7) verwendet zu werden; und
einen Aüfbewahrungsbehälter (6), der beweglich in dem Aufbewahrungsfach (4) aufgenommen ist und sich oberhalb der Niederdruckaufbewahrungseinheit (7) befindet,
wobei das erste Verbindungsstück (72) oberhalb der Niederdruckaufbewahrungseinheit (7) angeordnet ist,
wobei die Niederdruckaufbewahrungseinheit (7) näher an der Fachrückwand (4a) liegt als der Aufbewahrungsbehälter (6), und sich das erste Verbindungsstück (72) in einem Raum befindet, der durch eine obere Wand (21) der Niederdruckaufbewahrungseinheit (7), eine Behälterrückwand (6a) des Aufbewahrungsbehälters (6) und die Fachrückwand (4a) begrenzt wird,
die Niederdruckaufbewahrungseinheit (7) einen Evakuierungskanal aufweist, der eine Wand (16) der Niederdruckaufbewahrungseinheit (7) durchdringt, um mit der Aufbewahrungskammer (32) in Fluidverbindung zu stehen und der ein zweites Verbindungsstück (39) zur Fluidverbindung mit dem ersten Verbindungsstück (72) umfasst, wobei das zweite Verbindungsstück (39) oberhalb der oberen Wand (21) der Niederdruckaufbewahrungseinheit (7) angeordnet ist.

2. Das Kühlgerät (1) nach Anspruch 1, **dadurch gekennzeichnet, dass** es des Weiteren eine zumindest teilweise in dem Aufbewahrungsfach (4) befindliche Ventilatorbaugruppe (63) umfasst, ein Abstand zwischen der Ventilatorbaugruppe (63) und der Fachseitenwand (4c) gebildet ist, und sich das erste Verbindungsstück (72) zwischen der Ventilatorbaugruppe (63) und der Fachseitenwand (4c) befindet.

3. Das Kühlgerät (1) nach Anspruch 1, **dadurch gekennzeichnet, dass** das erste Verbindungsstück (72) sich von der Fachseitenwand (4c) des Aufbewahrungsfachs (4) her in das Aufbewahrungsfach (4) erstreckt.

4. Das Kühlgerät (1) nach Anspruch 1, **dadurch gekennzeichnet, dass** die vom Evakuierungskanal durchdrungene Wand eine Rückwand (16) der Niederdruckaufbewahrungseinheit (7) ist.

5. Das Kühlgerät (1) nach Anspruch 4, **dadurch gekennzeichnet, dass** sich das zweite Verbindungsstück (39) nach vorne erstreckt.

6. Das Kühlgerät (1) nach Anspruch 4, **dadurch gekennzeichnet, dass** es des Weiteren eine Verbindungsleitungseinheit (74) umfasst, die unabhängig von dem ersten Verbindungsstück (72) und dem zweiten Verbindungsstück (39) konstruiert ist und mit dem ersten Verbindungsstück (72) und mit dem zweiten Verbindungsstück (39) mechanisch verbunden ist und damit in Fluidverbindung steht.

7. Das Kühlgerät (1) nach Anspruch 1, **dadurch gekennzeichnet, dass** die Fluidrohrleitung (71) zumindest teilweise in einer Wärmeisolationsschicht (2c) des Korpus (2) angeordnet ist.

8. Das Kühlgerät (1) nach Anspruch 7, **dadurch gekennzeichnet, dass** es einen Verdampfer (61) zum Kühlen des Aufbewahrungsfachs (4) umfasst, und der Verdampfer (61) so angeordnet ist, dass er von der Fluidrohrleitung (71) wärmeisoliert ist.

9. Das Kühlgerät (1) nach einem der vorangehenden Ansprüche, **dadurch gekennzeichnet, dass** die Niederdruckaufbewahrungseinheit (7) eine Breite aufweist, die etwas geringer ist als die des Aufbewahrungsfachs (4), und ein Paar Seitenwände (22) der Niederdruckaufbewahrungseinheit (7) jeweils benachbart zu den entsprechenden Fachseitenwänden (4c) des Aufbewahrungsfachs (4) angeordnet sind.

## Claims

1. Refrigeration device (1) comprising:
a carcass (2), which defines a plurality of storage compartments (3, 4, 5), wherein a storage compartment (4) has a compartment rear wall (4a), a vertically extending compartment side wall (4c) and a substantially horizontally extending upper and lower compartment wall (4e, 4f);
a depressurised storage unit (7), which has an evacuable storage chamber (32), is designed independently of the carcass (2) and is received in the storage compartment (4);
a fluid conduit (71), which is fastened in the carcass (2), wherein at one end the fluid conduit is connected to an evacuation apparatus (70) and at another end passes through a heat insulation layer (2c) and is laid open in the storage compartment (4), in order thus to be used as a first connecting piece (72) for the fluid connection with the depressurised storage unit (7); and
a storage container (6), which is movably received in the storage compartment (4) and is disposed above the depressurised storage unit (7),
wherein the first connecting piece (72) is arranged above the depressurised storage unit (7),
wherein the depressurised storage unit (7) is located closer to the compartment rear wall (4a) than the storage container (6) and the first connecting piece (72) is disposed in a room which is delimited by an upper wall (21) of the depressurised storage unit (7), a container rear wall (6a) of the storage container (6) and the compartment rear wall (4a),
the depressurised storage unit (7) has an evacuation channel, which passes through a wall (16) of the depressurised storage unit (7) in order to be fluidically connected to the storage chamber (32) and which comprises a second connecting piece (39) for fluidic connection to the first connecting piece (72), wherein the second connecting piece (39) is arranged above the upper wall (21) of the depressurised storage unit (7).

2. Refrigeration device (1) according to claim 1, **characterised in that** it further comprises a ventilator assembly (63) that is disposed at least partially in the storage compartment (4), a distance is formed between the ventilator assembly (63) and the compartment side wall (4c) and the first connecting piece (72) is disposed between the ventilator assembly (63) and the compartment side wall (4c).

3. Refrigeration device (1) according to claim 1, **characterised in that** the first connecting piece (72) extends from the compartment side wall (4c) of the storage compartment (4) into the storage compartment (4).

4. Refrigeration device (1) according to claim 1, **characterised in that** the wall through which the evacuation channel passes is a rear wall (16) of the depressurised storage unit (7).

5. Refrigeration device (1) according to claim 4, **characterised in that** the second connecting piece (39) extends forwards.

6. Refrigeration device (1) according to claim 4, **characterised in that** it further comprises a connecting line unit (74), which is designed independently of the first connecting piece (72) and the second connecting piece (39) and is mechanically connected to the first connecting piece (72) and to the second connecting piece (39) and is thus fluidically connected therewith.

7. Refrigeration device (1) according to claim 1, **characterised in that** the fluid conduit (71) is arranged at least partially in a thermal insulation layer (2c) of the carcass (2).

8. Refrigeration device (1) according to claim 7, **characterised in that** it comprises an evaporator (61) for cooling the storage compartment (4) and the evaporator (61) is arranged such that it is thermally insulated from the fluid conduit (71).

9. Refrigeration device (1) according to one of the preceding claims, **characterised in that** the depressurised storage unit (7) has a width which is slightly smaller than that of the storage compartment (4), and a pair of side walls (22) of the depressurised storage unit (7) are each arranged adjacent to the corresponding compartment side walls (4c) of the storage compartment (4).

## Revendications

1. Appareil frigorifique (1), comprenant :
un corps (2), qui définit une pluralité de compartiments de conservation (3, 4, 5), dans lequel un compartiment de conservation (4) présente une paroi arrière (4a), une paroi latérale s'étendant verticalement (4c), et une paroi supérieure et inférieure s'étendant essentiellement horizontalement (4e, 4f) ; une unité de conservation à basse pression (7),
qui présente une chambre de conservation (32) dans laquelle il est possible de faire le vide, construite indépendamment du corps (2) et intégrée dans le compartiment de conservation (4) ; une conduite à fluide (71), fixée dans le corps (2), dans lequel la conduite à fluide est reliée à un dispositif permettant de faire le vide (70) en une extrémité et qui traverse une couche d'isolation thermique (2c) en une autre extrémité et est en pose libre dans le compartiment de conservation (4), afin d'être utilisée comme un premier élément d'assemblage (72) en vue de la liaison fluidique avec l'unité de conservation à basse pression (7) ; et un contenant de conservation (6), intégré de manière mobile dans le compartiment de conservation (4) et se trouvant au-dessus de l'unité de conservation à basse pression (7), dans lequel le premier élément d'assemblage (72) est disposé au-dessus de l'unité de conservation à basse pression (7), dans lequel l'unité de conservation à basse pression (7) est plus proche de la paroi arrière (4a) que le contenant de conservation (6), et
le premier élément d'assemblage (72) se situe dans un espace délimité par une paroi supérieure (21) de l'unité de conservation à basse pression (7), une paroi arrière de contenant (6a) du contenant de conservation (6) et la paroi arrière (4a), l'unité de conservation à basse pression (7) présente un canal permettant de faire le vide, lequel traverse une paroi (16) de l'unité de conservation à basse pression (7), afin de se trouver en liaison fluidique avec la chambre de conservation (32) et qui englobe un deuxième élément d'assemblage (39) en vue de la liaison fluidique avec le premier élément d'assemblage (72) ;
dans lequel le deuxième élément d'assemblage (39) est disposé au-dessus de la paroi supérieure (21) de l'unité de conservation à basse pression (7).

2. Appareil frigorifique (1) selon la revendication 1, **caractérisé en ce qu'**il englobe en outre un module ventilateur (63) se trouvant au moins partiellement dans le compartiment de conservation (4), **en ce qu'**un écartement est constitué entre le module ventilateur (63) et la paroi latérale (4c) et le premier élément d'assemblage (72) se situe entre le module ventilateur (63) et la paroi latérale (4c).

3. Appareil frigorifique (1) selon la revendication 1, **caractérisé en ce que** le premier élément d'assemblage (72) s'étend de la paroi latérale (4c) du compartiment de conservation (4) dans le compartiment de conservation (4).

4. Appareil frigorifique (1) selon la revendication 1, **caractérisé en ce que** la paroi traversée par le canal permettant de faire le vide est une paroi arrière (16) de l'unité de conservation à basse pression (7).

5. Appareil frigorifique (1) selon la revendication 4, **caractérisé en ce que** le deuxième élément d'assemblage (39) s'étend vers l'avant.

6. Appareil frigorifique (1) selon la revendication 4, **caractérisé en ce qu'**il englobe en outre une unité de jonction (74), construite indépendamment du premier élément d'assemblage (72) et du deuxième élément d'assemblage (39) et reliée mécaniquement avec le premier élément d'assemblage (72) et avec le deuxième élément d'assemblage (39) et se trouvant dès lors en liaison fluidique.

7. Appareil frigorifique (1) selon la revendication 1, **caractérisé en ce que** la conduite à fluide (71) est au moins en partie disposée dans une couche d'isolation thermique (2c) du corps (2).

8. Appareil frigorifique (1) selon la revendication 7, **caractérisé en ce qu'**il englobe un évaporateur (61) afin de refroidir le compartiment de conservation (4) et **en ce que** l'évaporateur (61) est disposé de telle sorte qu'il est isolé thermiquement de la conduite à fluide (71).

9. Appareil frigorifique (1) selon l'une des revendications précédentes, **caractérisé en ce que** l'unité de conservation à basse pression (7) présente une largeur légèrement inférieure à celle du compartiment de conservation (4), et une paire de parois latérales (22) de l'unité de conservation à basse pression (7) sont respectivement disposées de façon avoisinante avec les parois latérales correspondantes (4c) du compartiment de conservation (4).
